# EUROPÄISCHE PATENTSCHRIFT

(11) **EP 2 890 947 B1**
(45) Veröffentlichungstag und Bekanntmachung des Hinweises auf die Patenterteilung: **24.08.2016**
(21) Anmeldenummer: 13782966.9
(22) Anmeldetag: 15.10.2013
(51) Int. Cl.: F41H 1/02

(54) **UNTERWÄSCHE MIT BALLISTISCHER AUSRÜSTUNG**
BALLISTIC UNDERWEAR
SOUS-VÊTEMENTS POURVUS D'UN ÉQUIPEMENT BALISTIQUE

(30) Priorität: 16.10.2012 DE 102012218867; 23.10.2012 DE 102012110104
(43) Veröffentlichungstag der Anmeldung: 08.07.2015
(73) Patentinhaber: Blücher GmbH, 40699 Erkrath (DE)
(72) Erfinder: FREIER, Katrin, 41065 Mönchengladbach (DE)
(74) Vertreter: Strehlke, Ingo Kurt
(86) Internationale Anmeldenummer: PCT/EP2013/003100
(87) Internationale Veröffentlichungsnummer: WO 2014/060094

(56) Entgegenhaltungen:
- US-A1- 2009 019 612
- US-A1- 2012 117 700
- US-B1- 6 961 958

## Beschreibung

Die Erfindung betrifft eine Unterwäsche mit ballistischer Ausrüstung.

In Untersuchungen wurde festgestellt, dass bei militärischem Personal, aber auch bei der Zivilbevölkerung in Krisengebieten, insbesondere in den Regionen, in denen regelmäßig terroristische Aktivitäten auftreten, beispielsweise in Afghanistan, Verletzungen am Unterleib, insbesondere im Genitalbereich, stark ansteigen. Dies hat seine Ursache unter anderem darin, dass von Terroristen unkonventionelle Spreng- und Brandvorrichtungen, sogenannte IEDs, eingesetzt werden. Es handelt sich hierbei um meist am Boden positionierte Sprengvorrichtungen, die ihre Wirkung vom Boden ausgehend nach oben entfalten. Dabei entstehen Primärsplitter und Sekundärsplitter, die insbesondere den Unterleib verletzen. Ferner werden durch die Explosion Partikel aus Sand, Staub und Dreck beschleunigt. Ferner geht eine Druckwelle und Feuer von den Spreng- und Brandvorrichtungen aus.

Aus dem Stand der Technik, wozu auf die US 6,961,958 B1 verwiesen wird, ist eine Unterwäsche mit einer ballistischen Ausrüstung bekannt. Dabei weist die Unterwäsche, beispielsweise eine Unterhose, Taschen auf, in die ballistische Schutzpakete eingeschoben werden. Bei den ballistischen Schutzpaketen kann es sich beispielsweise um ein ballistisches Material mit der Bezeichnung SPECTRAFLEX® der Allied Signal Company handeln. Bekannt ist es aus der US 6,691,958 B1 auch, Aramidfasern oder Polyethylenfasern einzusetzen, beispielweise Twaron∼ und Dyneema™, um die Schutzpakete, die in die Taschen eingeschoben werden sollen, herzustellen.

Die aus der US 6,961,958 B1 bekannte Vorrichtung schützt vergleichsweise gut gegen einen frontalen Beschuss, kann jedoch vor Explosionen der vorgenannten unkonventionellen und bodennah positionierten Spreng und Brandvorrichtungen nur unzureichend schützen. Ferner besteht bei den in die Taschen eingebrachten Schutzpaketen die Gefahr, dass sich diese ungewollt verschieben. Zudem wird der Träger der Unterwäsche durch die Schutzpakete behindert, beispielsweise wenn sich dieser auf dem Boden liegend oder kriechend fortbewegen soll.

Die US 2012/0117700 A1 betrifft eine Schutzunterwäsche mit Schutzbereichen, welche in der Unterwäsche erstreckt sind derart, dass im Tragezustand der Bereich des Schrittes, die Leiste, Teile des Gesäßes und der innere Oberschenkelbereich beider Beine bedeckt sind. Die Abschnitte der Unterwäsche mit Schutzfunktion sind mit einem Material insbesondere in Form eines Polyesterstoffes verbunden, welcher komplementäre Abschnitte zur Ausbildung der Unterwäsche bildet.

Zudem betrifft die US 2009/0019612 A1 ein schnitt-, schlitz- und abnutzungsresistentes Bekleidungsstück auf Basis eines Strickmaterials, wobei das Bekleidungsstück Stoffbahnen aufweist, welche aus einem schnitt-, schlitz- bzw. abnutzungsresistenten Garn hergestellt sind, wobei das Bekleidungsstück vorzugsweise in Form einer Jacke vorliegen soll.

Ein weiterer Nachteil bekannter ballistisch ausgerüsteter Unterhosen besteht darin, dass deren Schutzpakete nur unzureichend auf die Stellen im Unterleib abgestimmt sind, die tatsächlich besonders schutzbedürftig sind.

Der vorliegenden Erfindung liegt daher die Aufgabe zugrunde, eine Unterwäsche mit einer ballistischen Ausrüstung zu schaffen, die die Nachteile des Standes der Technik löst, insbesondere besonders effektiv auch vor in Bodennähe positionierten unkonventionellen Spreng und Brandvorrichtungen schützt, die einfach in der Handhabung ist und den Träger der Unterwäsche möglichst wenig beeinträchtigt.

Diese Aufgabe wird erfindungsgemäß durch die Merkmale des Anspruchs 1 gelöst. Weitere vorteilhafte Ausgestaltungen der vorliegenden Erfindung sind Gegenstand der Unteransprüche.
Eine Untersuchung der durch unkonventionelle Spreng- und Brandvorrichtungen verursachten Verletzungen hat ergeben, dass die Unterwäsche in verschiedene Schutzzonen unterteilt werden kann. Dabei wurde von der Erfinderin erkannt, dass die Unterwäsche spezifische Anforderungen an die ballistische Ausrüstung erfüllen muss, um insbesondere gegenüber den unkonventionellen Spreng- und Brandvorrichtungen eine geeignete Schutzwirkung zu entfalten. Erfindungsgemäß ist hierzu vorgesehen, dass die Unterwäsche aus einer das Eindringen von Splittern hemmenden Maschenware aus UHMWPE (ultrahochmolekulargewichtige Polyethylen) und wenigstens einem hiervon abweichenden weiteren textilen Material zusammenzusetzen ist, wobei die Maschenware aus UHMWPE in einer ersten Zone der Grundfläche der Unterwäsche angeordnet ist.

Im Hinblick darauf, dass die Unterwäsche neben der ballistischen Ausrüstung auch noch andere Eigenschaften erfüllen sollte, beispielsweise eine Thermoregulierung und eine Passformsicherheit aufweisen soll, hat es sich als vorteilhaft herausgestellt, nicht die gesamte Unterwäsche aus einer einheitlichen, das Eindringen von Splittern hemmenden Maschenware auszubilden, sondern im Wesentlichen nur die Bereiche, die eines besonderen Schutzes bedürfen. Es ist daher ausreichend, die Maschenware aus UHMWPE in einer ersten Zone der Grundfläche anzuordnen.

Die Verwendung einer Maschenware aus UHMWPE hat sich gegenüber anderen Materialien, die ebenfalls einen ballistischen Schutz herstellen können, als besonders geeignet herausgestellt. Die Maschenware aus UHMWPE lässt sich so herstellen, dass ein optimaler Tragekomfort gewährleistet werden kann. Das Eindringen von Splittern lässt sich minimieren. Die Eindringtiefe von Splittern wird reduziert und Kleinstsplitter werden praktisch vollständig abgehalten. Das Auftreten von lebensgefährlichen Verletzungen lässt sich somit reduzieren. Die Überlebensfähigkeit wird erhöht und das Infektionsrisiko, das insbesondere bei Verletzungen im Genitalbereich hoch ist, wird verringert. Die Maschenware aus UHMWPE bietet auch in feuchtem Zustand sowie nach einer UV-Alterung und nach dem Waschen einen praktisch gleichbleibenden ballistischen Schutz.

Im Unterschied zum Stand der Technik, so wie dieser aus der US 6,961,958 B1 bekannt ist, kann es die erfindungsgemäße Lösung in vorteilhafter Weise ermöglichen, dass die Unterwäsche aus der Maschenware aus UHMWPE und wenigstens einem weiteren, hiervon abweichenden textilen Material zusammengesetzt ist. Es muss somit nicht, wie gemäß der US 6,961,958 B1 vorgesehen, die Unterwäsche zunächst komplett aus einem nicht ballistisch ausgerüsteten Material hergestellt und anschließend mit Taschen zur Aufnahme von ballistischen Schutzpaketen versehen werden, sondern die Unterwäsche kann aus der Maschenware aus UHMWPE und dem wenigstens einen weiteren, hiervor abweichenden textilen Material zusammengesetzt werden. Dies kann vorzugsweise dadurch erfolgen, dass die Einzelstücke an den Rändern miteinander vernäht oder anderweitig verbunden werden, so dass hieraus eine komplette Unterwäsche entsteht. Dadurch wird auch ein geringes Flächengewicht erreicht.

Ein besonderer Vorteil besteht darin, dass durch das Zusammensetzen der Unterwäsche aus der Maschenware aus UHMWPE und wenigstens einem hiervon abweichenden weiteren textilen Material sichergestellt wird, dass sich die den ballistischen Schutz bewirkende Ausrüstung immer an der vorgesehenen zu schützenden Stelle befindet. Ferner ist es dadurch einfach möglich, dass sich die Maschenware aus UHMWPE von einer Vorderseite in einem Stück bis zu der Rückseite erstreckt und dabei insbesondere auch den Damm und die Analregion schützt, insbesondere vor Splittern, die vom Boden nach oben schießen. Die lediglich in Taschen eingeschobenen ballistischen Schutzpakete haben hier nahezu keine Schutzwirkung.

Es ist zwar von Vorteil, wenn die Unterwäsche aus Einzelstücken aus der Maschenware aus UHMWPE und dem wenigstens einen weiteren textilen Material, wie vorbeschrieben, zusammengesetzt wird. Alternativ kann je doch auch vorgesehen sein, dass eines der textilen Materialien oder mehrere die gesamte Unterwäsche ausbilden und dann vorzugsweise an der vom Körper des Trägers abgewandten Seite die Maschenware aus UHMWPE aufgebracht, vorzugsweise aufgenäht wird.

Der Teil der Unterwäsche, der durch die Maschenware aus UHMWPE gebildet ist, kann einstückig oder mehrstückig ausgebildet sein. Bei der Ausgestaltung der Unterwäsche als Unterhose kann vorzugsweise der auf der Vorderseite befindliche Teil, der im Bereich des Damms und der Analregion befindliche Teil und der auf der Rückseite ausgebildete Teil einstückig aus der Maschenware aus UHMWPE ausgebildet sein. Gegebenenfalls kann auch der Teil der Maschenware aus UHMWPE, der im Bereich der Hosenbeine angeordnet ist, einstückig hiermit ausgebildet sein. Es ist jedoch zu bevorzugen, die beiden Hosenbeine jeweils separat auszubilden und mit dem Maschenwarenstück zu verbinden, vorzugsweise zu vernähen, das die Vorderseite, den Damm und die Analregion sowie die Rückseite wenigstens teilweise abdeckt.

Ein Vorteil der Ausbildung der Unterwäsche aus einer Maschenware aus UHMWPE ist, dass diese eine weiße Farbe aufweisen kann, so dass bereits aufgrund der farblichen Gestaltung ein starker Kontrast zu auftretenden Blutungen gegeben ist, wodurch eine schnelle Lokalisation von Verwundungen, die aus stärkeren Einschlägen resultieren, möglich ist.

Von Vorteil ist es, wenn die erste Zone wenigstens den Teil der Grundfläche der Unterwäsche ausbildet, der, wenn die Unterwäsche korrekt getragen wird, einen der nachfolgend genannten Bereiche des menschlichen Körpers wenigstens teilweise abdeckt: a) innere Organe, b) Leber und/oder Niere und/oder Blase und/oder Verdauungsorgane und/oder Milz, c) Abdome und Urinaltrakt, d) Aorta und Venensystem, e) Damm und Analregion.

Es versteht sich von selbst, dass wenn die Unterwäsche an einen der vorgenannten Bereiche nur teilweise oder gar nicht angrenzt, diese Bereiche von der Unterwäsche auch nicht geschützt werden können. Es ist vorgesehen, dass die Unterwäsche, wenn diese korrekt getragen wird, wenigstens einen der vorgenannten Bereiche abdeckt, so dass dieser einen ballistischen Schutz genießt bzw. ein Eindringen von Splittern gehemmt wird.

Es ist zu bevorzugen, wenn mehreren, besonders bevorzugt alle der vorgenannten Bereiche der ersten Zone zugeordnet werden. Hieraus ergibt sich ein besonders geeigneter Schutz.

Von Vorteil ist es, wenn die Unterwäsche als Unterhose ausgebildet ist. Hierauf ist die Erfindung jedoch nicht beschränkt.

In einer Ausgestaltung der Unterwäsche als Unterhose ist es von Vorteil, wenn diese derart gestaltet ist, dass die Unterhose, wenn diese vom Träger korrekt getragen wird, so hoch reicht, dass diese auch noch den Bauchnabel überdeckt - und in dieser Höhe ringförmig umläuft. Dies hat den Vorteil, dass sich die Unterwäsche mit einer eventuell zusätzlich getragenen Schutzweste überlappt. Insbesondere können an der Rückseite der Person, die die Unterwäsche trägt, auch noch die Nieren durch die Unterwäsche und gegebenenfalls die Schutzweste vollständig geschützt werden.

Von Vorteil ist es ferner, wenn sich die Unterwäsche in einer Ausgestaltung als Unterhose bis zum Knie eines Trägers erstreckt, vorzugsweise unmittelbar oberhalb des Knies endet, wenn der Träger die Unterhose korrekt trägt.

Erfindungsgemäß ist es vorgesehen, dass das wenigstens eine weitere textile Material wenigstens eine zweite Zone ausbildet. Die zweite Zone kann als Zone definiert sein, die einen geringeren Schutz benötigt und bei der anderen Eigenschaften, beispielsweise die Herstellung einer Luftzirkulation im Vordergrund steht. Das textile Material der zweiten Zone kann auch derart ausgebildet sein, dass eine optimale Passform und/oder ein Tragekomfort unterstützt wird. Ferner kann das textile Material ausgewählt sein, um ein Schweißmanagement, das heißt den Abtransport von Schweiß vom Körper und/oder eine Thermoregulierung zu ermöglichen bzw. zu unterstützen.

Erfindungsgemäß ist eine dritte Zone vorgesehen, die aus einem dritten textilen Material, welches von dem textilen Material, aus dem die erste und die zweite Zone gebildet sind, abweicht.

Von Vorteil ist es, wenn die Maschenware aus UHMWPE durch Stricken hergestellt bzw. ein Gestrick ist. Die Erfinderin hat erkannt, dass sich eine durch Stricken herstellte Maschenware im besonderen Maße eignet, um für die Unterwäsche einen ballistischen Schutz herzustellen. Dadurch, dass die Maschenware durch Stricken herstellte wird, ist diese atmungsaktiv und luftdurchlässig, was für den Träger besonders angenehm ist.

Von Vorteil kann eine antibakterielle Ausrüstung der Maschenware aus UHMWPE sein.

Die ballistischwirkende Maschenware kann hydrophile Eigenschaften aufweisen.

Von Vorteil ist es, wenn das die Maschenware aus UHMWPE bildende Gestrick sehr engmaschig ist.

Von Vorteil ist es ferner, wenn die Maschenware ein Flächengewicht von mindestens 150 g / m², vorzugsweise 200 g/m², besonders bevorzugt 250 g/m² und ganz besonders bevorzugt 300 g/m² aufweist. Von Vorteil ist es, wenn das Flächengewicht geringer ist als 400 g/m². Ein Flächengewicht von 300 g / m² bis 360 g / m², insbesondere 320 g/m² bis 330 g / m², hat sich als ganz besonders geeignet herausgestellt.

Von Vorteil ist es, wenn die Stärke des für die Herstellung der Maschenware aus UHMWPE verwendeten Garns mindestens 50 dtex, vorzugsweise mindestens 80 dtex beträgt. Von Vorteil ist es, wenn die Stärke des für die Herstellung der Maschenware aus UHMWPE verwendeten Garns weniger als 440 dtex, vorzugsweise weniger als 280 dtex beträgt. Eine Stärke des Garns zur Herstellung einer Maschenware aus UHMWPE von 100 bis 120 dtex, vorzugsweise 110 dtex, hat sich als besonders geeignet herausgestellt.

Von Vorteil ist es, wenn die Maschenware aus UHMWPE aus der Kunststofffaser mit dem Namen Dyneema®, entwickelt von dem niederländischen Konzern Royal DSM N.V.hergestellt ist.

Von Vorteil kann es sein, wenn die Maschenware aus UHMWPE unter Verwendung eines doppelten Garns gestrickt ist.

Erfindungsgemäß ist es vorgesehen, dass die Maschen der Maschenware aus UHMWPE derart gebildet sind, dass an den Hauptflächen der Maschenwaren, d. h. der Oberseite und der Unterseite, ein Muster von parallel zueinander verlaufenden Längsrippen ausgebildet ist. Es ergibt sich ein besonders guter Schweißabtransport, wenn die Maschenware parallel zueinander verlaufende-Längsrippen aufweist. In diesem Fall kann durch den Kapillareffekt der Schweiß vom Körper besonders gut nach außen abtransportiert werden. Der Schweiß wirdvom Körper des Trägers abtransportiert, ohne dass sich das Material feucht anfühlt. Damit einher geht auch eine kühlende Wirkung. Es ist somit völlig unproblematisch, wenn der Träger der Unterwäsche direkt mit der ballistisch wirkenden Maschenware aus UHMWPE in Kontakt kommt.

Von Vorteil ist es, wenn das wenigstens eine weitere textile Material in wenigstens einer zweiten Zone der Grundfläche der Unterwäsche angeordnet und mit der Maschenware aus UHMWPE verbunden, vorzugsweise vernäht ist.

Von Vorteil ist es, wenn die Zonen im Bereich ihrer aneinander angrenzenden Ränder miteinander vernäht sind.

Die Unterwäsche kann auch um mehr als zwei Zonen und entsprechend mehr als zwei verschiedene textile Materialien aufweisen.

Von Vorteil ist es, wenn sich die Zonen höchstens im Bereich ihrer aneinander angrenzenden Ränder überlappen. Gegebenenfalls kann auf eine Überlappung auch vollständig verzichtet werden, wenn sich dies insbesondere im Hinblick auf die vorzugsweise vorgesehene Vernähung der Zonen als geeignet herausstellt.

Von Vorteil ist es, wenn das wenigstens eine weitere textile Material mit der Maschenware aus UHMWPE vernäht ist. Ferner ist es von Vorteil, wenn die Maschenware aus UHMWPE und das wenigstens eine weitere textile Material im Bereich ihrer aneinander angrenzenden Ränder miteinander vernäht sind und sich die Maschenware aus UHMWPE und das wenigstens eine weitere textile Material höchstens im Bereich ihrer aneinander angrenzenden Ränder überlappen.

Von Vorteil ist es, wenn die Unterwäsche Hosenbeine aufweist, die an ihren Enden einen elastischen und/oder auf den Träger der Unterwäsche einstellbaren Hosenbeinbund aufweisen, um die Hosenbeine an die die Unterwäsche tragende Person, insbesondere an die Beine des Trägers, zu fixieren. Es ist ein wesentlicher Nachteil des Standes der Technik, dass die bekannten ballistisch ausgerüsteten Unterhosen im Bereich der Hosenbeine nicht fixierbar sind. Das heißt die ballistische Ausrüstung wirkt nicht zuverlässig an der Stelle, an der dies vorgesehen ist. Insbesondere bei einer vom Boden herrührenden Explosion verschieben sich die Hosenbeine und somit auch die ballistischen Schutzpakete. Dies wird durch einen einstellbaren oder elastischen, vorzugsweise einen elastischen und einstellbaren Hosenbeinbund verhindert. Die Einstellbarkeit des Bundes kann beispielsweise dadurch erreicht werden, dass eine Klettverbindung, z. B. eine Verbindung aus einem Klett und einem Flaum, vorgesehen ist, wodurch das Ende des Hosenbeins bzw. der Hosenbeinbund enger oder weiter gestellt werden kann. Eine ähnliche Ausgestaltung ist auch am anderen Ende der Unterhose, d. h. in dem Bereich, in dem die Unterhose im Bereich einer Taille des Trägers umläuft, möglich. Auch hier kann ein elastischer Bund und/oder ein einstellbarer Bund, vorzugsweise unter Verwendung einer Klettverbindung, vorgesehen sein. Die Materialien können für alle drei Bünde dieselben sein.

Der um die Taille umlaufende Bund bzw. d i e beiden Hosenbeinbünde bzw. der Saum der Hosenbeine können über Klett und Flausch auf jede Körperform individuell anpassbar sein und halten somit die Unterhose in Position.

Das elastische Material, aus dem die Bünde hergestellt sind, kann ein Polyamid/Elastan-Gemisch sein, welches vorzugsweise in Verbindung mit einem darin integrierten Gummiband eingesetzt wird. Hier sind auch andere Ausgestaltungen denkbar, um eine Elastizität herzustellen.

Die Ausgestaltung des um die Taille umlaufenden Bunds aus einem elastischen Material und/oder die Verwendung eines Klettverschlusses lassen sich bei allen beschriebenen Varianten der Unterwäsche einsetzen. Ähnlich lässt sich auch eine elastische Ausgestaltung und/oder eine Ausgestaltung mit einem Klettverschlussbezüglich der Hosenbeinbünde bei allen beschriebenen Varianten der Unterwäsche einsetzen, insbesondere auch bei allen Varianten, die nachfolgend anhand des Ausführungsbeispiels beschrieben werden.

Von Vorteil ist es, wenn in der ersten Zone wenigstens zwei Lagen bzw. Schichten der Maschenware aus UHMWPE aufeinander angeordnet sind.

Dadurch lässt sich eine erhöhte Schutzwirkung erzeugen, ohne dass die Herstellungskosten überproportional ansteigen.

Von Vorteil ist es, wenn die zwei Lagen aus der Maschenware aus UHMWPE um 90° verdreht zueinander planparallel aufeinander angeordnet sind. Die Erfinderin hat erkannt, dass sich durch eine um 90° gedrehte Anordnung der wenigstens zwei Lagen eine hohe Stabilität gegen Ziehen in beide Richtungen der Hauptflächen ergibt. Dies ist insbesondere von Vorteil, wenn die Lagen aus der Maschenware jeweils Längsrippen aufweisen, die durch die um 90° gedrehte Anordnung somit rechtwinklig zueinander verlaufen. Bei einer Verwendung von mehr als zwei Lagen, können diese wechselseitig jeweils um 90° zueinander gedreht sein, so dass beispielsweise die erste und die dritte und eine zweite und eine vierte Schicht gleichermaßen ausgerichtet sind. Hier sind jedoch auch andere Anordnungen denkbar.

Von Vorteil ist es, wenn das in der zweiten Zone angeordnete weitere textile Material als offene und luftdurchlässige Poren aufweisende textile Netzware ausgebildet ist. Es kann sich hierbei beispielsweise um eine Polyester-Wirkware mit einer Lochstruktur handeln. Es kann vorgesehen sein, dass die textile Netzware antibakteriell ausgerüstet ist. Die Verwendung einer Netzware außerhalb der ersten Zone bzw. in der zweiten Zone hat den Vorteil, dass die Unterwäsche somit eine hohe Luftdurchlässigkeit aufweist bzw. eine Luftströmung ermöglicht.

Erfindungsgemäß ist es vorgesehen, dass das in einer dritten Zone angeordnete weitere textile Material als elastisches textiles Material ausgebildet ist. Das elastische textile Material hat den Vorteil, dass sich die Unterwäsche, insbesondere eine Unterhose, passgenau an die Körperform anpassen kann. Um einen optimalen Tragekomfortzu erreichen, ist es von Vorteil, wenn die Unterwäsche gut anliegt. Es hat sich dabei als vorteilhaft herausgestellt, wenn die Seitenteile der Unterwäsche, das heißt die Bereiche der Unterwäsche, die seitlich an der die Unterwäsche tragenden Person anliegen, aus einem elastischen Material ausgebildet sind. Bei dem elastischen Material kann es sich zum Beispiel um eine sogenannte Stretchware handeln.
Das elastische textile Material kann auch verwendet werden, um die beiden Bünde der Hosenbeine bzw. den um die Taille umlaufenden Bund auszubilden. Dies ist besonders vorteilhaft in Kombination mit einer Einstellbarkeit der Bünde, vorzugsweise mit Hilfe von Klettverbindungen, wie bereits beschrieben.

Das elastische textile Material kann vorzugsweise aus einem Polyamid/Elastan-Gemisch hergestellt sein. Von Vorteil kann es dabei sein, wenn 50 bis 90 % Polyamid, vorzugsweise 60 bis 80 %, besonders bevorzugt 70 bis 75 % Polyamid verwendet wird und das Elastan einen entsprechenden Wert aufweist, damit das Gemisch zu 95 - 100 %, vorzugsweise zu 100 % aus Polyamid und Elastan gebildet ist.

Das elastische textile Material kann antibakteriell ausgerüstet sein. Das elastische textile Material kann über eine hydrophile Ausrüstung verfügen.

Das elastische textile Material kann vorzugsweise durch Stricken hergestellt sein bzw. eine Strickware sein.

Von Vorteil kann es sein, wenn das in der zweiten Zone angeordnete weitere textile Material als flammhemmendes textiles Material ausgebildet ist und in der ersten Zone wenigstens eine Schicht aus einem flammhemmenden Material planparallel zu der Maschenware aus UHMWPE angeordnet ist. Durch diese Ausgestaltung wird die Unterwäsche flammhemmend ausgebildet und somit der Schutz für den Träger erhöht.

Von Vorteil kann es dabei sein, wenn die Unterwäsche nur zwei bzw. im Wesentlichen nur zwei Zonen aufweist. Dabei kann in der zweiten Zone das flammhemmende textile Material angeordnet sein. In diesem Fall kann auf eine textile Netzware mit offenen Poren bzw. auf ein elastisches textiles Material zugunsten des flammhemmenden textilen Materials verzichtet werden. In der ersten Zone, in der erfindungsgemäß die Maschenware aus UHMWPE eingesetzt ist, kann auf der Maschenware aus UHMWPE eine Schicht aus einem flammhemmenden Material planparallel angeordnet sein. Von Vorteil ist es dabei, wenn das flammhemmende Material an den Körper des Trägers angrenzt und somit die Maschenware aus UHMWPE an der Außenseite der Unterwäsche angeordnet ist.

Von Vorteil ist es, wenn in der zweiten Zone nur das flammhemmende textile Material eingesetzt wird, d. h. die zweite Zone nur aus dem flammhemmenden textilen Material besteht. In der ersten Zone kann das flammhemmende Material, welches auf der Maschenware aus UHMWPE angeordnet wird, selbst bereits eine Schicht aus UHMWPE aufweisen, allerdings vorzugsweise mit einem geringeren Flächengewicht und einer weniger engmaschigen Ausgestaltung als die erfindungsgemäß vorgesehene, das Eindringen von Splittern hemmende Maschenware aus UHMWPE. Dadurch, dass jedoch auch die Schicht aus dem flammhemmenden Material über eine planparallel dazu verlaufende Schicht aus UHMWPE verfügt, wird der ballistische Schutz insgesamt nochmals verbessert.

Die flammhemmende Schicht kann vorzugsweise aus einem Aramid/Elastan-Gemisch oder einem Gemisch, das zumindest Aramid und Elastan beinhaltet, hergestellt sein. In einer zweilagigen Ausgestaltung des flammhemmenden Materials kann eine Lage aus dem Aramid/Elastan Gemisch oder einem Gemisch, das zumindest Aramid und Elastan beinhaltet, und die andere Lage aus Polyethylen, insbesondere aus UHMWPE bestehen. Dadurch wird ein erhöhter Splitterschutz erreicht.

Zur Herstellung der flammhemmenden Schicht eignet sich besonders ein Gemisch, das zusätzlich zu Aramid und Elastan noch ein drittes Material, insbesondere Polyamid-Antistatic (PAAS) aufweist. Das flammhemmende Material kann vorzugsweise aus 70 bis 95 % Aramid, 1 bis 5 % Polyamid-Antistatic und Elastan (z . B. Lycra) mit einem Prozentanteil bestehen, dass insgesamt ein Gemisch entsteht, das zu 98 bis 100 % aus den drei Materialien gebildet ist. Die Verwendung eines Garns, das zu 90 % aus Aramid, zu 7 % aus Elastan und 3 % aus Polyamid-Antistatic besteht, hat sich als besonders geeignet herausgestellt. Diese Ausgestaltung bietet sich unabhängig davon an, ob die flammhemmende Schicht einlagig oder zweilagig, d. h. in einer Kombination mit einer Lage aus Polyethylen, ausgebildet ist.

Bei der zweilagigen Ausgestaltung der flammhemmenden Schicht kann es sich insbesondere um ein Gestrick handeln.

Das für die flammhemmende Schicht verwendbare Gemisch ist vorzugsweise antibakteriell ausgerüstet.

Sowohl der im Bereich der Taille verlaufende Bund der Unterwäsche, als auch die beiden Hosenbeinbünde und die Seiteneinsätze bzw. die Seitenteile der Unterwäsche sind vorzugsweise aus einem Gemisch, das zumindest Aramid und Elastan beinhaltet, hergestellt.

Die flammfeste Ausrüstung lässt sich bei allen im Rahmen dieser Erfindung beschriebenen Varianten einsetzen, insbesondere auch bei allen Varianten, die nachfolgend anhand des Ausführungsbeispiels beschrieben sind.

Von Vorteil ist es, wenn in der ersten Zone an der dem Träger der Unterwäsche zugewandten Innenseite der Maschenware aus UHMWPE wenigstens abschnittsweise textile Absorptionsflächen ausgebildet sind. Dadurch wird ein besonders effektives Schweiß- und Hygienemanagement erreicht. Der Schweißabtransport nach außen wird durch die Absorptionsflächen deutlich verbessert. Es lässt sich insbesondere eine besonders gute antibakterielle Wirkung und eine Geruchsbindung erreichen. Die textile Absorptionsflächen können vorzugsweise im Genitalbereich und/oder im Damm und Analbereich und/oder im Nierenbeckenbereich und/oder in Streifenform längs und/oder quer auf dem Oberschenkel verlaufen. Schweißbahnen werden somit unterbrochen und der Schweiß nach außen transportiert. Gerüche und Flüssigkeiten werden vom Körper weg transportiert.

Ein sphärisches Absorptions-Laminat eignet sich zur Ausbildung der textilen Absorptionsfläche in besonderem Maße. Insbesondere hat es sich als vorteilhaft herausgestellt, eine textile Absorptionsfläche einzusetzen, die über Aktivkohleware verfügt. Unter dem Handelsname SARATOGA@ vertreibt die Blücher Technologies, Deutschland ein Absorptionslaminat, welches sich als besonders geeignet für die textile Absorptionsfläche herausgestellt hat. Von Vorteil kann es dabei sein, wenn die textile Absorptionsfläche drei Lagen aufweist. Eine erste, vorzugsweise dem Körper zugewandte Lage kann dabei aus einem Baumwolle/Elastan-Gemisch bestehen. Eine zweite Schicht der textilen Absorptionsfläche kann aus Aktivkohle bestehen. Eine dritte, dem Körper abgewandte Schicht der textilen Absorptionsfläche kann aus Polyamid hergestellt sein. Die Schicht aus Polyamid kann dabei an die Maschenware aus UHMWPE angrenzen.

Alternativ kann die Absorptionsfläche auch nur aus einer oder zwei Lagen gebildet sein, z. B. aus der Lage aus Aktivkohle und einer weiteren beliebigen Lage.

Die textile Absorptionsfläche grenzt vorzugsweise unmittelbar an den Körper des Trägers der Unterwäsche an bzw. ist mit dem Körper in Kontakt.

Die im Bereich des Oberschenkels verlaufenden Streifen aus der textilen Absorptionsfläche können die Maschenware aus UHMWPE in mehrere voneinander getrennte Felder bzw. Flächen unterteilen.

Die textilen Absorptionsstreifen lassen sich bei allen im Rahmen dieser Erfindung beschriebenen Varianten der Unterwäsche einsetzen, insbesondere auch bei allen Varianten, die nachfolgend anhand des Ausführungsbeispiels beschrieben sind.

In einer Ausgestaltung der Erfindung kann vorgesehen sein, dass in den Bereichen, die an die Oberschenkel angrenzen, wenn die Unterwäsche korrekt getragen wird, und/oder in einem Genitalbereich eine Tasche ausgebildet ist, in die an die jeweilige Tasche angepasste Schutzpakete einbringbar sind.

Es kann sich damit vorzugsweise um ein Schutzpaket für den Genitalbereich und zwei Bein-Schutzpakete handeln.

Die Schutzpakete können vorzugsweise aus einer das Eindringen von Splittern hemmenden Maschenware aus UHMWPE gebildet sein. Es kann sich dabei um dieselbe Maschenware handeln, aus der auch die erste Zone ausgebildet ist.

Die Schutzpakete können vorzugsweise wenigstens zweilagig, beispielsweise vierlagig oder achtlagig, ausgebildet sein. Von Vorteil ist es, wenn die Schutzpakete durch wenigstens vier, vorzugsweise acht aufeinander angeordnete Lagen aus der Maschenware aus UHMWPE gebildet sind.

Versuche haben gezeigt, dass beispielsweise eine achtlagige UHMWPE-Maschenware eine besonders hohe Sicherheit, insbesondere auch gegen einen Frontalbeschuss bietet.

Die Ausgestaltung von Taschen, in die zum Schutz des Genitalbereichs und/oder zum Schutz der Oberschenkel Schutzpakete eingebracht werden können, ist für alle im Rahmen dieser Erfindung beschriebenen Varianten der Unterwäsche möglich.

Die Schutzpakete können flammfest ausgebildet sein. Hierzu kann eine beliebige flammhemmende Ausrüstung, insbesondere aber auch die flammhemmende Ausrüstung verwendet werden, die im Rahmen der Erfindung bereits beschrieben wurde.

Von Vorteil kann es sein, wenn die textile Ware, welche die Taschen ausbildet, insbesondere wenn es sich hierbei um eine Netzware handelt, flammfest ausgebildet ist.

Von Vorteil kann es sein, wenn die Tasche, die zur Aufnahme des Genital-Schutzpakets vorgesehen ist, von der Innenseite der Unterwäsche her erreichbar ist.

Von Vorteil kann es sein, wenn die Taschen zur Aufnahme der Bein-Schutzpakete von außen erreichbar sind. Vorgesehen sein kann, dass die Bein-Schutzpakete primär die im Bereich der Oberschenkel verlaufenden Hauptblutgefäße schützen, das heißt entsprechend auf der Unterwäsche angeordnet und in ihrer Form gestaltet sind.

Zur Bildung der Schutzpakete aus mehreren Lagen kann vorgesehen sein, dass jeweils die Hälfte der Lagen zusammengesteppt ist. Es werden somit zur Bildung eines Schutzpaketes zunächst zwei Teilschutzpakete gebildet. Diese können dann vorzugsweise im Bereich ihrer Außenkanten miteinander vernäht werden. In einer vorteilhaften Ausgestaltung der Schutzpakete mit acht Lagen kann somit vorgesehen sein, dass jeweils vier Lagen zusammengesteppt sind. Die dadurch gebildeten Teilpakete aus jeweils vier Lagen können dann im Außenbereich miteinander vernäht werden, so dass ein Schutzpaket aus acht Lagen entsteht. Die Schutzpakete, insbesondere die Bein-Schutzpakete, können vorzugsweise mittels eines Klettelements an dem Flaum des um die Taille umlaufenden Bundes fixiert werden. Möglich ist selbstverständlich auch eine anderweitige Fixierung der Schutzpakete, insbesondere auch eine anderweitige Ausgestaltung der Klettverbindung.

Die Taschen zur Aufnahme der Schutzpakete können vor zugsweise durch eine textile Netzware gebildet sein. Besonders bevorzugt ist eine offene und luftdurchlässige Poren aufweisende Netzware. Die Netzware kann dabei auf die Maschenware aus UHMWPE außenseitig angebracht bzw. aufgenäht sein, um die Taschen für die Bein-Schutzpakte auszubilden. Die Tasche für den Genitalbereich kann ebenfalls durch ein Netz hergestellt werden, welches an der Innenseite beispielsweise der Maschenware aus UHMWPE angebracht bzw. aufgenäht ist.

Zur Ausbildung einer Tasche für das Genital-Schutzpaket kann es sich auch anbieten, dass die Maschenware aus UHMWPE zumindest im Genitalbereich aus zwei Schichten gebildet ist, welche derart angeordnet werden können, dass diese einen Einschubschlitz ausbilden, in den dann das Genital-Schutzpaket eingeschoben werden kann.

Von Vorteil ist es, wenn die Unterwäsche körpernah getragen wird. Insbesondere ist es von Vorteil, wenn die erfindungsgemäß vorgesehene Maschenware aus UHMWPE direkt am Körper anliegt. Hiervon kann insbesondere dann abgewichen werden, wenn eine flammhemmende Ausrüstung und/oder textile Absorptionsflächen vorgesehen sind.

Die Einschübe, um das Bein-Schutzpaket und/oder das Genital-Schutzpaket in die entsprechenden Taschen einzuschieben, befinden sich vorzugsweise in einem oberen Bereich, wenn die Unterwäsche korrekt getragen wird.

Von Vorteil ist es, wenn die Unterwäsche über flache, reibungsfreie Nähte verfügt.

Von Vorteil ist es, wenn eine Maschenware aus UHMWPE mit einer hohen Feuchtigkeitsaufnahme verwendet wird, insbesondere mit einem Ret-Wert nach DIN EN 31092 von 4,3895 m² x Pa/W +/- 20 %, vorzugsweise +/- 5 %, bezogen auf eine einlagige Ausgestaltung der Maschenware aus UHMWPE.

Vorteilhafte Ausgestaltungen der Erfindung ergeben sich aus dem nachfolgend anhand der Zeichnung beschriebenen Ausführungsbeispielen.

Es zeigt:
Fig. 1 eine Vorderansicht auf die erfindungsgemäße Unterwäsche in einer Ausgestaltung als Unterhose in einer ersten Ausführungsform;
Fig. 2 eine Rückansicht der in Fig. 1 dargestellten Unterhose;
Fig. 3 eine Vorderansicht auf die erfindungsgemäße Unterwäsche in einer Ausgestaltung als Unterhose in einer zweiten Ausführungsform mit einer flammhemmenden Ausrüstung;
Fig. 4 eine Rückansicht der in Fig. 3 dargestellten Unterhose;
Fig. 5 eine Vorderansicht auf die erfindungsgemäße Unterwäsche in einer Ausgestaltung als Unterhose in einer dritten Ausführungsform in einer besonders hygienischen Ausgestaltung;
Fig. 6 eine Rückansicht der in Fig. 5 dargestellten Unterhose;
Fig. 7 eine Innenansicht der in Fig. 5 dargestellten Außenansicht der Unterhose;
Fig. 8 eine Innenansicht der in Fig. 6 dargestellten Außenansicht der Unterhose;
Fig. 9 eine Vorderansicht auf die erfindungsgemäße Unterwäsche in einer Ausgestaltung als Unterhose in einer vierten Ausführungsform mit Taschen zur Aufnahme von Schutzpaketen;
Fig. 10 eine Innenansicht der in Fig. 9 dargestellten Außenansicht der Unterhose mit einer Ansicht auf eine Tasche zur Aufnahme eines Genital - Schutzpakets;
Fig. 11 eine prinzipmäßige Darstellung eines Schnitts durch ein Schutzpaket, bestehend aus acht Lagen;
Fig. 12 eine Draufsicht auf ein Genital-Schutzpaket;
Fig. 13 eine Draufsicht auf ein Bein-Schutzpaket;
Fig. 14a eine prinzipmäßige Darstellung eines Abschnitts einer Maschenware aus UHMWPE mit von oben nach unten verlaufenden Längsrippen;
Fig. 14b eine prinzipmäßige Darstellung eines Abschnitts einer Maschenware aus UHMWPE mit von links nach rechts verlaufenden Längsrippen;
Fig. 15 eine prinzipmäßige Darstellung eines Schnitts durch ein zweiflächiges Gestrick aus einem flammhemmenden Material, welches mit der erfindungsgemäßen Maschenware aus UHMWPE vernäht ist; und
Fig. 16 einen prinzipmäßigen Querschnitt durch die erfindungsgemäße Maschenware aus UHMWPE.

Die Herstellung von Textilien und die verschiedenen Verarbeitungsverfahren für Textilien sind aus dem allgemeinen Stand der Technik hinlänglich bekannt, wes halb nachfolgend nur auf die spezifischen Besonderheiten der erfindungsgemäßen Unterwäsche eingegangen wird.

Sämtliche Merkmale der nachfolgend dargestellten Unterwäsche, insbesondere die Merkmale, die anhand der verschiedenen Ausführungsformen der Unterwäsche dargestellt werden, lassen sich beliebig miteinander kombinieren. Die Merkmale, die bezüglich einer Ausführungsform genannt sind, können auch auf die anderen Ausführungsformen übertragen werden, um weitere vorteilhafte Varianten der erfindungsgemäßen Unterwäsche herzustellen. Ferner können die Merkmale der Ausführungsformen, die nicht explizit als erfindungswesentlich bezeichnet sind, auch entfallen.

Die nachfolgend dargestellten Ausführungsbeispiele zeigen eine Unterwäsche, die als Unterhose ausgebildet ist. Hierauf ist die Erfindung jedoch nicht beschränkt. Es kann sich insbesondere auch um ein Unterhemd handeln, das analog hergestellt werden kann.

Die dargestellte Unterhose bezieht sich auf eine Unterhose für Männer. Analog kann jedoch auch eine Unterhose für Frauen gestaltet werden.

Fig. 1 zeigt eine Unterhose mit einer ballistischen Ausrüstung. Die Grundfläche der Unterhose setzt sich aus einer das Eindringen von Splittern hemmenden Maschenware 1 aus UHMWPE und wenigstens einem hiervon abweichenden weiteren textilen Material 2, 200 zusammen. Unter einer Maschenware 1 aus UHMWPE ist ein ultrahochmolekular gewichtiges Polyethylen zu verstehen. Ein besonders geeignetes UHMWPE wird unter dem Handelsnamen Dyneema® vom niederländischen Chemiekonzern Royal DSM N.V. vertrieben. Dyneema® ist eine hochfeste Polyethylen-Faser mit einer Zugfestigkeit von 3 bis 5 GPa. Es handelt sich bei Dyneema® um ein hochkristallines, hochverstrecktes UHMWPE. Die Dyneema®-Faser eignet sich zwar besonders zur Herstellung der erfindungsgemäß vorgesehenen Maschenware 1 aus UHMWPE, hierauf ist die Erfindung jedoch nicht beschränkt.

Die Figuren 1 und 2 zeigen eine Ausgestaltung der Unterwäsche, die sich im Wesentlichen aus drei Materialien, nämlich der Maschenware 1 aus UHMWPE und zwei weiteren textilen Materialien 2, 200 zusammensetzt. Es ist jedoch alternativ auch möglich, die Unterhose auch aus mehr als drei Materialien herzustellen.

Die Maschenware 1 aus UHMWPE ist in einer ersten Zone der Grundfläche angeordnet. Im Ausführungsbeispiel ist die erste Zone nicht näher beschrieben, da diese mit der Maschenware 1 aus UHMWPE identisch verläuft.

Die erste Zone, die gemäß den Figuren 1 und 2 von der Maschenware 1 aus UHMWPE gebildet ist, nimmt den Teil der Grundfläche der Unterhose ein, der, wenn die Unterhose korrekt getragen wird, vollständig oder teilweise an die Leber, die Nieren, die Blase, die Verdauungsorgane und die Milz angrenzt. Ferner ist die Maschenware 1 aus UHMWPE in den Bereichen der Unterhose eingesetzt, die an den Abdomen und den Urinaltrakt sowie die Aorta und das Venensystem angrenzt. Ferner ist die Maschenware 1 aus UHMWPE in dem Bereich der Unterwäsche angeordnet, die an die Damm- und Analregion angrenzen, wenn die Unterhose korrekt getragen wird.

Unter Venensystem sind im Wesentlichen die Hauptblutgefäße zu verstehen, deren Beschädigung durch Splitter oder direkte ballistische Treffer besonders starke Blutungen verursacht.

Gemäß den Figuren 1 und 2 schützt die Maschenware 1 aus UHMWPE die vorgenannten Bereiche, insofern die Unterwäsche an diese überhaupt angrenzt. Es ist alternativ auch möglich, dass die Maschenware 1 aus UHMWPE nur einen Teil der vorgenannten Bereiche oder auch nur einen einzigen der vorgenannten Bereiche schützt. Hier sind beliebige Kombinationen, insbesondere auch in Abhängigkeit der zu erwartenden Gefahr für den Träger möglich.

Im Ausführungsbeispiel ist die Maschenware 1 aus UHMWPE ein Gestrick, das heißt durch Stricken hergestellt. Die Maschenware 1 aus UHMWPE weist ein Flächengewicht von mindestens 150 g/m², vorzugsweise 200g/m², besonders bevorzugt 250 g/m² und ganz besonders bevorzugt 300 g/m² auf. Im Ausführungsbeispiel ist ein Flächengewicht von 320 bis 330 g/m² vorgesehen. Die Stärke eines für die Herstellung verwendeten Garns 27 beträgt im Ausführungsbeispiel mindestens 50 dtex und höchstens 440 dtex, vorzugsweise mindestens 80 dtex und weniger als 250 dtex. Besonders bevorzugt ist eine Stärke des Garns von 110 dtex gegebenenfalls +1- 10 dtex. Die vorgenannten Werte haben sich als besonders geeignet herausgestellt. Hierauf ist das Ausführungsbeispiel jedoch nicht beschränkt.

Die Maschenware 1 aus UHMWPE ist vorzugsweise engmaschig gestrickt. Die in der Fig. 1 und Fig. 2 dargestellte Unterhose weist in einer einlagigen Ausgestaltung aus der Maschenware 1 aus UHMWPE vorzugsweise ein Gewicht von 245 g/m² +/- 20 g/m² in Größe L auf.

Die Grundfläche der Unterhose setzt sich gemäß den Figuren 1 und 2 im Wesentlichen aus einer Vorderseite 3, einer Rückseite 4, zwei Seitenteilen 5, zwei Hosenbeinbünden 6 und einem Taillenbund 7 zusammen. Die Vorderseite 3 und die Rückseite 4 der Unterhose können miteinander dadurch verbunden sein, dass diese auch die Damm- und Analregion einnehmen bzw. in diesem Bereich miteinander verbunden sind. Zu bevorzugen ist eine einstückige Ausgestaltung der ersten Zone aus einer Teilgrundfläche aus der Maschenware 1 aus UHMWPE, welche zumindest eine Teilfläche der Vorderseite 3 und der Rückseite 4 sowie den an den Damm und die Analregion angrenzenden Bereich der Unterhose umfasst.

Die Maschenware 1 aus UHMWPE nimmt im Ausführungsbeispiel vorzugsweise die bereits genannten Flächen ein, die verschiedene Bereiche des Körpers des Trägers schützen. Die Maschenware 1 aus UHMWPE ist, wie sich aus den Figuren 1 und 2 ergibt, im Wesentlichen im Bereich der Vorderseite 3 und teilweise auch im Bereich der Rückseite 4 eingesetzt.

Das zweite textile Material 2, bei dem es sich gemäß den Figuren 1 und 2 vorzugsweise um eine offene und luftdurchlässige Poren aufweisende Netzware handelt, ist in einer zweiten Zone eingesetzt. Die zweite Zone ist in den Figuren 1 und 2 nicht separat bezeichnet, da diese mit der Netzware 2 identisch ist. Die Netzware 2 ist teilweise im Bereich der Rückseite 4 und zu einem kleineren Teil im Bereich der Vorderseite 3 eingesetzt. Von Vorteil ist es, wenn die Netzware 2 aus vier Stücken gebildet ist.

In dem in den Figuren 1 und 2 dargestellten Ausführungsbeispiel ist das dritte textile Material 200 aus einem elastischen textilen Material, vorzugsweise einer Stretchware, gebildet. Die dritte Zone ist im Ausführungsbeispiel gemäß den Figuren 1 und 2 nicht separat bezeichnet, da diese mit dem dritten textilen Material 200 identisch ist.

Im Ausführungsbeispiel handelt es sich bei dem dritten textilen Material 200 um ein Polyamid-Elastan-Gemisch, welches vorzugsweise ein Mischungsverhältnis von 73 % Polyamid zu 27 % Elastan aufweist. Der Anteil von Polyamid kann jedoch auch um vorzugsweise 20 % größer oder kleiner sein, wobei der Anteil von Elastan entsprechend angepasst wird. Im Ausführungsbeispiel ist zwar ein spezifisches elastisches textiles Material erwähnt, hierauf ist die Erfindung jedoch nicht beschränkt. Zur Ausbildung der dritten Zone kann sich grundsätzlich ein beliebiges Stretchmaterial eignen. Das elastische textile Material 200 nimmt in den Figuren 1 und 2 im Wesentlichen die Fläche der beiden Seitenteile 5 ein. Ferner sind die beiden Hosenbeinbünde 6 und der Taillenbund 7 aus dem elastischen textilen Material gefertigt. Insbesondere die Hosenbeinbünde 6 und der Taillenbund 7 können jedoch auch aus einem anderen Material gebildet sein.

Die Maschenwäre 1 aus UHMWPE, die Netzware 2 und das elastische textile Material 200 sind im Ausführungsbeispiel gemäß den Figuren 1 und 2 so miteinander zusammengesetzt, dass diese gemeinsam die Unterhose aus bilden. Die Materialien 1, 2, 200 überlappen sich dabei vorzugsweise höchstens in deren Randbereichen . Die Verbindung der Materialien 1, 2, 200 miteinander kann in beliebiger und bekannter Art und Weise erfolgen. Zu bevorzugen ist ein Vernähen der Materialien 1, 2, 200 im Bereich deren Ränder. Alternativ könnte auch eines oder zwei der Materialien 1, 2, 200 die gesamte Grundfläche einnehmen und die anderen Materialien sind dann entsprechend aufgenäht. Dies ist jedoch nicht zu bevorzugen, da dadurch der Tragekomfort leiden kann und ein höheres Gesamtgewicht erreicht wird.

Der aus dem elastischen Material 200 gebildete Taillenbund 7 weist zusätzlich zu der sich aus dem elastischen textilen Material 200 ergebenden Elastizität auch noch eine Einstellbarkeit auf. Hierzu weist der Taillenbund 7 eine Klettverbindung auf. Diese kann durch zwei Flausche 8 und zwei Klettverschlüsse 9 realisiert werden, so dass der Taillenbund 7 an den Träger der Unterhose angepasst werden kann.

Die Hosenbeinbünde 6 weisen zusätzlich zu deren elastischen Ausgestaltung aus dem elastischen textilen Material 200 eine Einstellbarkeit auf. Vorgesehen ist, dass die Hosenbeinbünde 6 einstellbar sind, damit die Hosenbeine an die Beine des Trägers der Unterhose fixiert werden können. Im Ausführungsbeispiel ist dies dadurch realisiert, dass die Hosenbeinbünde 6 jeweils über Klettverbindungen verfügen. Diese können Flausche 10 und Klettverschlüsse 11 aufweisen, so dass eine Einstellbarkeit gegeben ist. Die Ausbildung der Hosenbeinbünde 6 derart, dass diese auf den Träger einstellbar sind, ist eine eigenständige Erfindung, die auch losgelöst von den anderen Merkmalen der vorliegenden Unterhose realisiert werden kann, insbesondere in einer Ausgestaltung mit einem Klettverbindungssystem, das sich vorzugsweise aus Flausch 10 und Klettverschluss 11 zusammensetzt.

Die Hosenbeinbünde 6 und/oder die beschriebene Klettverbindung an den Hosenbeinbünden 6 und/oder am Taillenbund 7 kann auch entfallen.

In den Figuren 1 und 2 ist auch ein Genitalbereich 12 dargestellt, der in die Vorderseite 3 integriert ist.

Der Genitalbereich 12 kann gegebenenfalls besonders geschützt werden, beispielsweise indem dort mehrere Lagen der Maschenware 1 aus UHMWPE eingesetzt werden.

In der Ausführungsform gemäß den Figuren 1 und 2 kann zunächst vorgesehen sein, dass die Maschenware 1 aus UHMWPE in der ersten Zone lediglich einlagig verwendet wird. Es kann hier jedoch auch eine mehrlagige Anordnung vorgesehen sein. Es bietet sich insbesondere eine doppellagige Anordnung der Maschenware 1 aus UHMWPE an. In Versuchen wurde dabei festgestellt, dass sich durch ein einlagiges UHMWPE Gestrick bereits ein guter Schutzwert ergibt. Durch eine Zweilagigkeit oder auch eine Mehrlagigkeit lässt sich die Schutzwirkung gegen Splitter nochmals deutlich erhöhen, allerdings erhöht sich dadurch auch das Gewicht der Unterhose.

Unabhängig von der spezifischen Ausführungsvariante der Unterhose kann es von Vorteil sein, wenn die Maschen der Maschenware 1 aus UHMWPE derart gebildet sind, dass sich ein Muster von parallel zueinander verlaufenden Längsrippen 13 ausbildet, so wie dies in den Figuren 14a und 14b beispielhaft dargestellt ist. Daraus ergibt sich eine besonders geeignete Kapillarwirkung, um Schweiß und Flüssigkeit vom Körper weg zu transportieren. Bei einer zweilagigen Ausgestaltung der Maschenware 1 aus UHMWPE kann es sich anbieten, die beiden Lagen um 90° zueinander verdreht planparallel aufeinander zu legen. Eine gedrehte Anordnung einer zweiten Maschenware 1 aus UHMWPE ist in Fig. 14b dargestellt. Wenn nun die beiden Maschenwaren gemäß Fig. 14a und 14b übereinandergelegt werden, ergibt sich eine zweilagige Maschenware aus UHMWPE, die besonders gute Dehneigenschaften aufweist.

Die Figuren 3 und 4 zeigen eine zweite Ausführungsvariante einer erfindungsgemäßen Unterhose mit einer flammhemmenden bzw. flammfesten Ausrüstung.

Die mit den gleichen Bezugszeichen wie in den Figuren 1 und 2 bezeichneten Teile der Figuren 3 und 4 können so ausgestaltet sein, wie dies bezüglich der Fig. 1 und Fig. 2 bereits beschrieben wurde, weshalb hierauf nachfolgend nicht näher eingegangen wird. Die in den Figuren 3 und 4 dargestellte zweite Ausführungsvariante unterscheidet sich im Wesentlichen dadurch von der in den Figuren 1 und 2 dargestellten ersten Ausführungsvariante, dass eine flammhemmende Ausgestaltung vorgesehen ist. Hierzu sind die Materialien, die gemäß der ersten Ausfürungsform zusätzlich zu der Maschenware 1 aus UHMWPE vorgesehen waren, teilweise oder bevorzugt vollständig durch ein flammhemmendes textiles Material 14 ersetzt. Das heißt, ausgehend von der Ausführungsform gemäß den Figuren 1 und 2 ist die Netzware und/oder das elastische textile Material 200 durch das flammhemmende textile Material 14 ersetzt. Das flammhemmende textile Material 14 kann ein Aramid/Elastan-Gemisch, gegebenenfalls mit Anteilen wenigstens eines weiteren Materials, z. B. Polyamid-Antistatic (PAAS), sein. Das flammhemmende textile Material 14 kann vorzugsweise antibakteriell ausgerüstet werden. Eine Ausbildung des flammhemmenden textilen Materials 14 aus einem Gemisch, das wenigstens Aramid und Elastan aufweist, hat den Vorteil, dass dieses auch elastische Eigenschaften aufweist, was insbesondere im Bereich der Seitenteile 5, der Hosenbünde 6 und des Taillenbundes 7 von Vorteil sein kann.

Das flammhemmende Material 14 kann aus 70 bis 95 % Aramid, 1 bis 5 % Polyamid-Antistatic und Elastan (z.B. Lycra) mit einem %-Anteil bestehen, das insgesamt ein Gemisch entsteht, das zu 98 bis 100 % aus den drei Materialien gebildet ist. Die Verwendung eines Garns, das zu 90 % aus Aramid, zu 7 % aus Elastan und 3 % Polyamid-Antistatic besteht; hat sich als besonders geeignet herausgestellt.

In nicht näher dargestellter Weise kann in der zweiten Ausführungsvariante gemäß den Figuren 3 und 4 auch vorgesehen sein, dass in der ersten Zone, die durch die Maschenware 1 aus UHMWPE gebildet ist, ein flammhemmendes Material 15 eingesetzt wird. Bei dem flammhemmenden Material 15 kann es sich grundsätzlich um dasselbe Material handeln, das auch als flammhemmendes Material 14 eingesetzt wird. Im Ausführungsbeispiel weicht der Aufbau, wenn auch im Bereich der ersten Zone eine flammhemmende Ausrüstung gewünscht sein sollte, jedoch von dem flammhemmenden Material 14 ab. Ein flammhemmendes textiles Material 15, welches vorzugsweise in der ersten Zone eingesetzt werden kann, ist beispielhaft in Fig. 15 dargestellt. Das dort dargestellte flammhemmende Material 15 setzt sich aus einer zweiflächigen Strickware zusammen. Die zweiflächige Strickware setzt sich aus einem Gemisch 15a, das vorzugsweise wenigstens Aramid und Elastan aufweist, und einer Maschenware 15b aus UHMWPE zusammen, welche vorzugsweise flächig miteinander verbunden, beispielsweise verklebt oder laminiert, sind. Die Maschenware 15b aus UHMWPE, welche Bestandteil des flammhemmenden Materials 15 ist, weist eine weniger engmaschige Ausgestaltung auf als die Maschenware 1 aus UHMWPE und weist insbesondere auch ein geringeres Flächengewicht auf. Die Ausgestaltung hat sich als vorteilhaft herausgestellt, um die ballistische Schutzwirkung der Maschenware 1 aus UHMWPE auch durch das flammhemmende textile Material 15 noch zu unterstützen. Hier sind jedoch auch im Ausführungsbeispiel andere Ausgestaltungen möglich.

Das flammhemmende Material 15 ist, wie in Fig. 15 exemplarisch dargestellt, vorzugsweise mittels einer umlaufenden Randnaht 24 mit der Maschenware 1 aus UHMWPE vernäht. Ein Vernähen mittels einer Randnaht 24 ist auch bei einer einflächigen Ausgestaltung des flammhemmenden Materials 15 vorteilhaft.

Das Gemisch 15a des flammhemmenden textilen Materials 15 kann aus 70 bis 95 % Aramid, 1 bis 5 % Polyamid-Antistatic und Elastan (z. B. Lycra) mit einem %-Anteil bestehen, das insgesamt ein Gemisch entsteht, das zu 98 bis 100 % aus den drei Materialien gebildet ist. Die Verwendung eines Garns, das zu 90 % aus Aramid, zu 7 % aus Elastan und 3 % Polyamid-Antistatic besteht, hat sich als besonders geeignet herausgestellt.

Die in den Figuren 5 bis 8 dargestellte dritte Variante einer Unterwäsche unterscheidet sich von der in den Figuren 1 und 2 dargestellten Variante durch eine besondere Hygieneausgestaltung. Die Merkmale, die in den Figuren 5 bis 8 dieselben Bezugszeichen tragen wie die Merkmale in den Figuren 1 und 2 können identisch sein, aber auch entfallen. Der wesentliche Unterschied zwischen der in den Figuren 5 bis 8 dargestellten Ausführungsvariante im Vergleich zu der Ausführungsvariante nach den Figuren 1 und 2 besteht darin, dass in der ersten Zone, welche gemäß den Figuren 5 bis 8 von der Maschenware 1 aus UHMWPE eingenommen wird, an der dem Träger der Unterhose zugewandten Unterseite der Maschenware 1 aus UHMWPE wenigstens abschnittsweise textile Absorptionsflächen 16 ausgebildet sind. Die weiteren Merkmale der Unterhose können entsprechend der Figuren 1 und 2 oder alternativ auch entsprechend der Figuren 3 und 4 gestaltet sein, wobei auch Mischungen hieraus möglich sind. Die Figuren 5 und 6 zeigen eine Außenansicht auf die Vorderseite 3 bzw. die Rückseite 4 der Unterhose. Erkennbar sind hier die Nähte, mit denen die textilen Absorptionsflächen 16 mit der Maschenware 1 aus UHMWPE vernäht sind. Die textilen Absorptionsflächen 16 selbst lassen sich in den Figuren 7 und 8 erkennen. Die Fig. 7 zeigt eine Innenansicht der Vorderseite 3 und die Fig. 8 eine Innenansicht der Rückseite 4.

Wie sich aus Fig. 7 ergibt, ist die Maschenware 1 aus UHMWPE im Bereich jedes Hosenbeins durch jeweils vier textile Absorptionsflächen 16, die in Form von Streifen ausgebildet sind, unterbrochen. Die Fläche der textilen Maschenware 1 aus UHMWPE, die an der Vorderseite 3 an den Träger der Unterhose angrenzt, wird somit durch die textilen Absorptionsflächen 16 in eine größere Anzahl von Feldern, im Ausführungsbeispiel sechs pro Hosenbein, unterteilt. Damit werden Schweißbahnen bzw. Schweißströme unterbrochen. Beim Erreichen der textilen Absorptionsflächen 16 wird der Schweiß besonders schnell vom Körper abgezogen und an die Oberfläche transportiert. Der dargestellte Verlauf der streifenförmigen Absorptionsflächen 16 hat sich als besonders geeignet herausgestellt, gleichwohl ist das Ausführungseispiel hierauf nicht beschränkt. Wie sich aus Fig. 7 ferner ergibt, ist der Genitalbereich 12 vorzugsweise vollständig aus einer textilen Absorptionsfläche 16 ausgebildet.

Wie sich aus Fig. 8 ergibt, ist vorzugsweise auch der Damm- und Analbereich, der eine Teilfläche der Rückseite 4 bildet bzw. der sich von der Vorderseite 3 zur Rückseite 4 erstreckt, aus einer textilen Absorptionsfläche 16 ausgebildet. Ferner ist auch im Bereich des Nierenbeckenbereichs eine textile Absorptionsfläche 16 eingesetzt. Des Weiteren weist die Rückseite 4 eine streifenförmige textile Absorptionsfläche 16 auf, wodurch die Maschenware 1 aus UHMWPE an der Rückseite 4 in insgesamt vier Felder unterteilt wird.

Die textilen Absorptionsflächen 16 grenzen vorzugsweise unmittelbar an den Körper des Trägers der Unterwäsche an.

Ein nicht näher dargestellter, besonders bevorzugter Aufbau der textilen Absorptionsfläche 16 ergibt sich durch die Verwendung eines Laminats, welches eine Schicht von Aktivkohle beinhaltet. Vorzugsweise ist das Laminat dabei dreilagig aufgebaut, wobei die mittlere Schicht die Aktivkohleschicht darstellt. Die dem Körper des Trägers der Unterwäsche zugewandte Schicht der textilen Absorptionsfläche 16 kann vorzugsweise aus einem Baumwolle/Elastan-Gemisch oder einem Gemisch, das wenigstens Baumwolle und Elastan enthält, gebildet sein. Die an die Maschenware 1 aus UHMWPE angrenzende dritte Schicht der textilen Absorptionsfläche 16 kann vorzugsweise aus Polyamid oder einem Gemisch, das Polyamid enthält, gebildet sein.

In den Figuren 5 bis 8 ist eine Ausgestaltung der Unterhose mit drei Zonen zuzüglich der textilen Absorptionsflächen16 dargestellt. Wie bereits erwähnt, kann alternativ oder ergänzend auch eine flammhemmende Ausrüstung vorgesehen sein. Insbesondere muss in den Figuren 5 bis 8 keine Netzware 2 und/oder kein elastisches textiles Material 200 eingesetzt werden. Es sind beliebige Mischungen aus den Varianten, die bereits bezüglich der Figuren 1 und 2 und den Figuren 3 und 4 beschrieben wurden und die nachfolgend noch anhand der Figuren 9 und 10 beschrieben werden, möglich.

Die Figuren 9 und 10 zeigen eine vierte Variante der Unterhose. Fig. 9 zeigt eine Außenansicht der Vorderseite 3, während Fig. 10 eine Innenansicht der Vorderseite 3 zeigt. Die Ausgestaltung der Innenseite und der Außenseite der Vorderseite 3 kann voneinander unabhängig erfolgen, das heißt die nachfolgend dargestellte Variante, die aus Fig. 9 erkennbar ist, muss nicht realisiert werden, um die Ausgestaltung zu realisieren, die in Fig. 10 dargestellt ist - und umgekehrt.

Fig. 9 zeigt, dass in den Bereichen, die an die Oberschenkel angrenzen, wenn die Unterhose korrekt getragen wird, Taschen 17 ausgebildet sind, in die jeweils ein an die Tasche 17 angepasstes Schutzpaket 18, bei dem es sich vorliegend um ein Bein-Schutzpaket 18 handelt, eingebracht werden kann. Analog zeigt Fig. 10, dass im Genitalbereich 12 eine Tasche 19 zur Aufnahme eines Schutzpakets 20, bei dem es sich vorliegend um ein Genital-Schutzpaket 20 handelt, vorgesehen sein kann. Das Genital-Schutzpaket 20 ist dabei im Wesentlichen an die Tasche 19 für den Genitalbereich 12 angepasst.

Die Bein-Schutzpakete 18 und/oder das Genital-Schutzpaket 20 können aus einem beliebigen, das Eindringen von Splittern hemmenden Material, vorzugsweise einer Maschenware aus UHMWPE, gebildet sein. Im Ausführungsbeispiel ist vorgesehen, dass die Bein-Schutzpakete 18 und das Genital - Schutzpaket 20 aus derselben Maschenware aus UHMWPE gebildet sind, aus der auch die Maschenware 1 aus UHMWPE besteht, die die erste Zone der Grundfläche der Unterhose einnimmt.

Die Bein-Schutzpakete 18 können in beliebiger Art und Weise in die Taschen 17 eingebracht werden. Zu bevorzugen ist es, wenn die Taschen 17 jeweils in einem oberen Bereich, vorzugsweise seitlich und vorzugsweise vertikal verlaufend, eine gegebenenfalls verschließbare Einschuböffnung 17a aufweisen, um die Bein-Schutzpakete 18 einzuschieben. Unter "oberem Bereich" ist dabei zu verstehen, dass der Bereich sich oben befindet, wenn die Unterwäsche von einem Träger im Stehen getragen wird.

Wie sich aus Fig. 9 ergibt, kann es von Vorteil sein, wenn an den Bein-Schutzpaketen 18 ein Fixiermittel 21, beispielsweise ein Klettverschluss, angebracht ist, mit dessen Hilfe das Bein-Schutzpaket 18, nachdem dieses in die Taschen 17 eingeschoben ist, an der Unterhose befestigt werden kann. Besonders zu bevorzugen ist dabei eine Befestigung an dem Flausch 8 des Taillenbundes 7. Die Taschen 17 können vorzugsweise einen Schlitz 17b an deren Oberseite aufweisen, um das Fixiermittel 21 durchzuführen.

Die Taschen 17 und die Bein-Schutzpakete 18 sind vorzugsweise in ihrer Form aufeinander abgestimmt. Eine besonders geeignete Form für die Bein-Schutzpakete 18 ergibt sich aus Fig. 13.

Die Taschen 17 können aus einem beliebigen Material bestehen. Vorzugsweise werden die Taschen 17 aus einer Netzware, besonders bevorzugt aus einer offenen und luftdurchlässigen Poren aufweisenden Netzware ausgebildet, die gegebenenfalls mit der Netzware 2 identisch sein kann. Es kann von Vorteil sein, wenn die Taschen 17 über eine flammhemmende Ausrüstung verfügen.

Die Taschen 17 sind im Ausführungsbeispiel an der Außenseite der Vorderseite 3 vorgesehen. Es ist aber grundsätzlich auch eine Ausbildung der Taschen 17 an der Innenseite der Vorderseite 3 möglich.

Fig. 10 zeigt eine Ausbildung der Tasche 19 für das Genital-Schutzpaket 20 an der Innenseite der Vorderseite 3. Es ist hier jedoch auch eine Ausbildung an der Außenseite der Vorderseite 3 möglich. Die Tasche 19 kann analog zu den Taschen 17 gestaltet sein. Eine vorteilhafte Variante kann sich dadurch ergeben, dass die Maschenware 1 aus UHMWPE zumindest im Genitalbereich 12 zweilagig ausgebildet ist und eine Einschuböffnung 19a aufweist, so dass das Genital-Schutzpaket 20 zwischen die beiden Lagen aus der Maschenware 1 aus UHMWPE eingeschoben werden kann. In diesem Fall kann auf eine separate Ausbildung einer Tasche 19, beispielsweise aus einer Netzware, verzichtet werden. In Fig. 10 ist eine Ausgestaltung der Tasche 19 durch eine Netzware mit einer Einschuböffnung 19a dargestellt.

Es ist von Vorteil, wenn die Bein-Schutzpakete 18 und/oder das Genital-Schutzpaket 20 aus mehreren Lagen der Maschenware 1 aus UHMWPE ausgebildet ist. Von Vorteil ist es, wenn wenigstens vier Lagen der Maschenware 1 aus UHMWPE aufeinander gelegt sind, um die Schutzpakete 18, 20 auszubilden. Eine besonders geeignete Variante zur Ausbildung des in Fig. 13 dargestellten BeinSchutzpakets 18 und/oder des in Fig. 12 dargestellten Genital-Schutzpakets 20 ergibt sich aus der Schnittdarstellung nach Fig. 11 . Hier ist vorgesehen, dass die Schutzpakete 18, 20 vorzugsweise aus acht aufeinander angeordneten Schichten aus der Maschenware 1 aus UHMWPE gebildet sind. Dabei kann es von Vorteil sein, wenn jeweils vier Lagen der Maschenware 1 aus UHMWPE miteinander versteppt sind. Entsprechende Steppnähte bzw. Stepptouren 22 sind in Fig. 12 und Fig. 13 dargestellt. Die dadurch gebildeten beiden Teilpakete aus jeweils vier Maschenwaren 1 aus UHMWPE können anschließend vorzugsweise lediglich an ihren Rändern miteinander vernäht werden. Eine entsprechende Randnaht 23, die auch als Einfass bezeichnet wird, ist wiederum in den Figuren 12 und 13 dargestellt.

Die Fig. 16 zeigt einen prinzipmäßigen Querschnitt durch die Maschenware 1 aus UHMWPE. Hierauf ist die Erfindung jedoch nicht beschränkt. Dargestellt ist eine Herstellung der Maschenware 1 aus UHMWPE durch ein System I bis IV. Die senkrechten Striche stellen lange Nadeln 25 und kurze Nadeln 26 dar, drum herum liegt als Masche das Garn 27, welches die Maschenware 1 aus UHMWPE bildet. Das Garn 27 kann entsprechend der bereits in der Figurenbeschreibung genannten Spezifikation ausgewählt werden, ist hierauf jedoch nicht beschränkt.

Vorzugsweise wird das durch die Maschenware 1 aus UHMWPE gebildete Gestrick auf einer Rundstrickmaschine gearbeitet, alternativ kann auch eine Herstellung auf einer Flachstrickmaschine erfolgen.

Wie sich aus dem System I bis IV der Fig. 16 ergibt, läuft im System I ein doppeltes Garn ein. Dies ist in System I der Fig. 16 dadurch dargestellt, dass ein Garn 27 als durchgezogene Linie und ein Garn 27' mit einer strichlinierten Linie dargestellt ist. Es ist grundsätzlich auch möglich, im System I der Fig. 16 nur ein einfaches Garn zu verwenden, ein doppeltes Garn hat sich jedoch als besonders geeignet herausgestellt. In den Systemen III bis IV läuft jeweils nur ein einfaches Garn 27 ein.

In der in Fig. 16 dargestellten Konstruktion ist die ballistische Maschenware 1 aus UHMWPE gestrickt. Es kann sich hierbei vorzugsweise um eine Interlock Einstellung der Strickmaschine handeln.

Grundsätzlich wäre es möglich, auch bei einem oder mehreren der Systeme II, III oder IV mit doppeltem Garn 27 einlaufen zu lassen, dies hängt insbesondere auch von der gewünschten Garnstärke ab.

Grundsätzlich ist es möglich, die Strickmaschine in der sogenannten Ripp-Stellung arbeiten zu lassen.

Grundsätzlich ist es möglich, die Bindungselemente, die die Maschen bilden, auch anders als dargestellt aufzubauen. Die in Fig. 16 dargestellte Konstruktion hat sich jedoch als besonders geeignet zur Herstellung der erfindungsgemäß vorgesehenen Maschenware 1 aus UHMWPE herausgestellt, insbesondere in Verbindung mit den als vorzugsweise genannten Eigenschaften der Maschenware 1 aus UHMWPE bzw. des Garns 27 aus UHMWPE gemäß der vorliegenden Figurenbeschreibung.

### Bezugszeichenliste

- 1: Maschenware
- 2: Netzware
- 3: Vorderseite
- 4: Rückseite
- 5: zwei Seitenteile
- 6: zwei Hosenbeinbünden
- 7: Taillenbund
- 8: zwei Flausche
- 9: zwei Klettverschlüsse
- 10: Flausche
- 11: Klettverschlüsse
- 12: Genitalbereich
- 13: Längsrippen
- 14: flammhemmendes Material
- 15: flammhemmendes Material
- 15a: Gemisch
- 15b: Maschenware
- 16: textile Absorptionsflächen
- 17: Taschen
- 17a: Einschuböffnung
- 17b: Schlitz
- 18: Bein - Schutzpakete
- 19: Tasche
- 19a: Einschuböffnung
- 20: Genital - Schutzpaket
- 21: Fixiermittel
- 22: Stepptouren
- 23: Randnaht
- 24: umlaufende Randnaht
- 25: lange Nadeln
- 26: kurze Nadeln
- 27: Garn
- 200: textiles Material

## Patentansprüche

1. Unterwäsche mit ballistischer Ausrüstung,
wobei die Grundfläche der Unterwäsche aus einer das Eindringen von Splittern hemmenden Maschenware (1) aus UHMWPE (ultrahochmolekulargewichtiges Polyethylen) und wenigstens einem hiervon abweichenden weiteren textilen Material (2,200,14) zusammengesetzt ist,
wobei die Maschenware (1) aus UHMWPE in einer ersten Zone der Grundfläche angeordnet ist und wobei die Maschen der Maschenware (1) aus UHMWPE derart ausgebildet sind, dass an den Hauptflächen der Maschenware ein Muster von parallel zueinander verlaufenden Längsrippen (13) ausgebildet ist,
wobei das wenigstens eine weitere textile Material (2,200,14) wenigstens eine zweite Zone ausbildet und
wobei das in einer dritten Zone angeordnete weitere textile Material als elastisches textiles Material (200) ausgebildet ist.

2. Unterwäsche nach Anspruch 1, **dadurch gekennzeichnet, dass** die erste Zone wenigstens den Teil der Grundfläche der Unterwäsche ausbildet, der, wenn die Unterwäsche korrekt getragen wird, einen der nachfolgend genannten Bereiche des menschlichen Körpers wenigstens teilweise abdeckt,
a) innere Organe,
b) Leber und/oder Niere und/oder Blase und/oder Verdauungsorgane und/oder Milz,
c) Abdome und Urinaltrakt,
d) Aorta und Venensystem
e) Damm und Analregion

3. Unterwäsche nach Anspruch 1 oder 2, **dadurch gekennzeichnet, dass** die Maschenware (1) aus UHMWPE durch Stricken hergestellt ist.

4. Unterwäsche nach Anspruch 1, 2 oder 3, **dadurch gekennzeichnet, dass** die Maschenware (1) aus UHMWPE ein Flächengewicht von mindestens 150 g/m², vorzugsweise 200 g/m², besonders bevorzugt 250 g/m², ganz besonders bevorzugt 300 g/m² aufweist:

5. Unterwäsche nach einem der Ansprüche 1 bis 4, **dadurch gekennzeichnet, dass** die Stärke des für die Herstellung der Maschenware (1) aus UHMWPE verwendeten Garns 27 mindestens 50 dtex und vorzugsweise höchstens 440 dtx beträgt.

6. Unterwäsche nach einem der Ansprüche 1 bis 5, **dadurch gekennzeichnet, dass** das wenigstens eine weitere textile Material (2,200,14) mit der Maschenware (1) aus UHMWPE vernäht ist.

7. Unterwäsche nach einem der Ansprüche 1 bis 6, **dadurch gekennzeichnet, dass** die Maschenware (1) aus UHMWPE und das wenigstens eine weitere textile Material (2,200,14) im Bereich ihrer aneinander angrenzenden Ränder miteinander vernäht sind und sich die Maschenware (1) aus UHMWPE und das wenigstens eine weitere textile Material (2,200,14) höchstens im Bereich ihrer aneinander angrenzenden Ränder überlappen.

8. Unterwäsche nach einem der Ansprüche 1 bis 7, **dadurch gekennzeichnet, dass** die Unterwäsche Hosenbeine aufweist, die an ihren Enden einen elastischen und/oder auf den Träger der Unterwäsche einstellbaren Hosenbeinbund (6) aufweisen, um die Hosenbeine zu fixieren.

9. Unterwäsche nach einem der Ansprüche 1 bis 8, **dadurch gekennzeichnet, dass** in der ersten Zone wenigstens zwei Lagen der Maschenware (1) aus UHMWPE aufeinander angeordnet sind.

10. Unterwäsche nach Anspruch 9, **dadurch gekennzeichnet, dass** die wenigstens zwei Lagen aus der Maschenware (1) aus UHMWPE um 90° verdreht zueinander ausgerichtet planparallel aufeinander angeordnet sind.

11. Unterwäsche nach einem der Ansprüche 1 bis 10, **dadurch gekennzeichnet, dass** das in der zweiten Zone angeordnete weitere textile Material als offene und luftdurchlässige Poren aufweisende textile Netzware (2) ausgebildet ist.

12. Unterwäsche nach einem der Ansprüche 1 bis 11, **dadurch gekennzeichnet dass** in der ersten Zone an der dem Träger der Unterwäsche zugewandten Unterseite der Maschenware (1) aus UHMWPE wenigstens abschnittsweise textile Absorptionsflächen (16) ausgebildet sind.

13. Unterwäsche nach einem der Ansprüche 1 bis 12, **dadurch gekennzeichnet, dass** in dem Bereich, der an die Oberschenkel angrenzt, wenn die Unterwäsche korrekt getragen wird, und/oder in einem Genitalbereich (12) eine Tasche (17,19) ausgebildet ist, in die an die jeweilige Tasche (17,19) angepasste Schutzpakete (18,20) einbringbar sind.

14. Unterwäsche nach Anspruch 13, **dadurch gekennzeichnet, dass** die Schutzpakete (18, 20) aus einer das Eindringen von Splittern hemmenden Maschenware (1) aus UHMWPE gebildet sind.

15. Unterwäsche nach Anspruch 14, **dadurch gekennzeichnet, dass** die Schutzpakete (18, 20) durch wenigstens vier, vorzugsweise acht aufeinander angeordneten Lagen aus der Maschenware (1) aus UHMWPE gebildet sind.

## Claims

1. Ballistic underwear,
wherein the base area of the underwear is composed of shrapnel-resistant UHMWPE (ultra-high-molecular-weight polyethylene) knitwear (1) and at least one other, different textile material (2, 200, 14),
wherein the UHMWPE knitwear (1) is arranged in a first zone of the base area and
wherein the knits of the UHMWPE knitwear (1) are designed in such a way that a pattern of the longitudinal ribs (13) running parallel to each other is formed on the main surfaces of the knitwear,
wherein the at least one other textile material (2, 200, 14) forms at least one second zone and
wherein the other textile material arranged in a third zone is designed as elastic textile material (200).

2. Underwear according to claim 1, **characterized in that** the first zone forms at least the part of the base area of the underwear, which, if the underwear is worn correctly, at least partially covers one of the areas of the human body mentioned below,
a) internal organs,
b) liver and/or kidney and/or bladder and/or digestive organs and/or spleen,
c) abdomen and urinary tract,
d) aorta and venous system,
e) perineum and anal region.

3. Underwear according to Claim 1 or 2, **characterized, in that** the UHMWPE knitwear (1) is produced by knitting.

4. Underwear according to Claim 1, 2 or 3, **characterized in that** the UHMWPE knitwear (1) has a surface weight of at least 150 g/m², preferably 200 g/m², especially preferably 250 g/m², very especially preferably 300 g/m².

5. Underwear according to one of Claims 1 to 4, **characterized in that** the strength of the yarn 27 used for the production of the UHMWPE knitwear (1) is at least 50 dtex and preferably maximally 440 dtx.

6. Underwear according to one of Claims 1 to 5, **characterized in that** the at least one other textile material (2, 200, 14) is sewn with the UHMWPE knitwear (1).

7. Underwear according to one of Claims 1 to 6, **characterized in that** the UHMWPE knitwear (1) and the at least one other textile material (2, 200, 14) are sewn with each other in the area of their edges adjacent to each other and the UHMWPE knitwear (1) and the at least one other textile material (2, 200, 14) overlap at most in the area of their edges adjacent to each other.

8. Underwear according to one of Claims 1 to 7, **characterized in that** the underwear has trouser legs, which have on their ends an elastic trouser leg band and/or trouser leg band (6) adjustable to the wearer of the underwear, in order to fix the trouser legs.

9. Underwear according to one of Claims 1 to 8, **characterized in that** in the first zone at least two layers of UHMWPE knitwear (1) are arranged on top of each other.

10. Underwear according to Claim 9, **characterized in that** the at least two layers of the UHMWPE knitwear (1) are arranged on top of each other rotated by 90° aligned to each other plane-parallel.

11. Underwear according to one of Claims 1 to 10, **characterized in that** the other textile material arranged in the second zone is designed as textile mesh (2) having open and air-permeable pores.

12. Underwear according to one of Claims 1 to 11, **characterized in that** in the first zone on the underside of the UHMWPE knitwear (1) facing the wearer of the underwear textile absorption surfaces (16) are formed at least in sections.

13. Underwear according to one of Claims 1 to 12, **characterized in that** in the area, which is adjacent to the thigh, if the underwear is correctly worn, and/or in the genital area (12) a pocket (17, 19) is formed, into which protection packets (18, 20) adapted to the respective pockets (17, 19) can be inserted.

14. Underwear according to Claim 13, **characterized in that** the protective packets (18, 20) are formed of shrapnel-resistant UHMWPE knitwear (1).

15. Underwear according to Claim 14, **characterized in that** the protective packets (18, 20) are formed by at least 4, preferably eight layers of UHMWPE knitwear (1), which layers are arranged on top of each other.

## Revendications

1. Sous-vêtement avec équipement balistique,
la surface de fond du sous-vêtement se composant d'un tissu maillé (1) en UHMWPE (polyéthylène à ultra-haut poids moléculaire) freinant l'intrusion d'éclats et d'au moins un autre matériau textile (2, 200, 14) qui diffère du précédent,
le tissu maillé (1) en UHMWPE étant disposé dans une première zone de la surface de fond, et les mailles du tissu maillé (1) en UHMWPE étant constituées de telle sorte qu'un motif de nervures longitudinales (13) parallèles entre elles est constitué sur les surfaces principales du tissu maillé,
l'autre matériau textile (2, 200, 14) au moins au nombre de un formant au moins une deuxième zone, et
l'autre matériau textile disposé dans une troisième zone étant constitué en tant que matériau textile élastique (200).

2. Sous-vêtement selon la revendication 1, **caractérisé en ce que** la première zone constitue au moins la partie de la surface de fond du sous-vêtement qui, quand le sous-vêtement est porté correctement, recouvre au moins partiellement une des zones du corps humain citées ci-dessous,
a) organes internes,
b) foie et/ou reins et/ou vessie et/ou organes de digestion et/ou rate,
c) abdomen et région urinaire
d) aorte et système veineux
e) périnée et région anale

3. Sous-vêtement selon la revendication 1 ou 2, **caractérisé en ce que** le tissu maillé (1) en UHMWPE est réalisé par tricotage.

4. Sous-vêtement selon la revendication 1, 2 ou 3, **caractérisé en ce que** le tissu maillé (1) en UHMWPE présente un poids surfacique d'au moins 150 g/m², de préférence de 200 g/m², de façon particulièrement préférée de 250 g/m², de façon tout à fait particulièrement préférée de 300 g/m².

5. Sous-vêtement selon l'une des revendications 1 à 4, **caractérisé en ce que** le titrage du fil 27 utilisé pour la réalisation du tissu maillé (1) en UHMWPE est d'au moins 50 dtex et de préférence au maximum de 440 dtx.

6. Sous-vêtement selon l'une des revendications 1 à 5, **caractérisé en ce que** l'autre matériau textile (2, 200, 14) au moins au nombre de un est assemblé par couture avec le tissu maillé (1) en UHMWPE.

7. Sous-vêtement selon l'une des revendications 1 à 6, **caractérisé en ce que** le tissu maillé (1) en UHMWPE et l'autre matériau textile (2, 200, 14) au moins au nombre de un sont assemblés l'un à l'autre par couture dans la zone de leurs bords mutuellement adjacents, et **en ce que** le tissu maillé (1) en UHMWPE et l'autre matériau textile (2, 200, 14) au moins au nombre de un se chevauchent au maximum dans la zone de leurs bords mutuellement adjacents.

8. Sous-vêtement selon l'une des revendications 1 à 7, **caractérisé en ce que** le sous-vêtement présente des jambes de culotte qui présentent à leurs extrémités un ruban de jambe de culotte (6) élastique et/ou réglable sur le porteur du sous-vêtement pour fixer les jambes de culotte.

9. Sous-vêtement selon l'une des revendications 1 à 8, **caractérisé en ce que**, dans la première zone, au moins deux couches du tissu maillé (1) en UHMWPE sont disposées l'une sur l'autre.

10. Sous-vêtement selon la revendication 9, **caractérisé en ce que** les couches au moins au nombre de deux en tissu maillé (1) en UHMWPE sont disposées en étant orientées avec un décalage de 90° l'une par rapport à l'autre, et l'une sur l'autre de façon plane et parallèle.

11. Sous-vêtement selon l'une des revendications 1 à 10, **caractérisé en ce que** l'autre matériau textile disposé dans la deuxième zone est constitué en tant que filet textile (2) présentant des pores ouverts et perméables à l'air.

12. Sous-vêtement selon l'une des revendications 1 à 11, **caractérisé en ce que**, dans la première zone, sur le côté inférieur du tissu maillé (1) en UHMWPE tourné vers le porteur du sous-vêtement, des surfaces d'absorption (16) textiles au moins par tronçons sont constituées.

13. Sous-vêtement selon l'une des revendications 1 à 12, **caractérisé en ce que**, dans la zone qui jouxte la cuisse quand le sous-vêtement est porté correctement, et/ou dans une zone génitale (12), il est formé une poche (17, 19) dans laquelle des kits de protection (18, 20) adaptés à la poche (17, 19) respective peuvent être mis en place.

14. Sous-vêtement selon la revendication 13, **caractérisé en ce que** les kits de protection (18, 20) sont formés d'un tissu maillé (1) en UHMWPE freinant l'intrusion d'éclats.

15. Sous-vêtement selon la revendication 14, **caractérisé en ce que** les kits de protection (18, 20) sont formés d'au moins quatre, de préférence de huit couches superposées en tissu maillé (1) en UHMWPE.
